# EUROPÄISCHE PATENTANMELDUNG

(11) **EP 2 840 200 A1**
(43) Veröffentlichungstag der Anmeldung: **25.02.2015**
(21) Anmeldenummer: 14175895.3
(22) Anmeldetag: 07.07.2014
(51) Int. Cl.: E04F 13/08, E04F 13/14, F24D 3/14, E04C 2/52, H02G 3/38

(54) **Bausatz zum Verrohren und Verkleiden von Sanitärräumen**

(30) Priorität: 11.07.2013 DE 102013107334
(71) Anmelder: I.C.B. Innovations-Center-Bad GmbH & Co. KG, 33181 Bad Wünnenberg (DE)
(72) Erfinder:
(74) Vertreter: Wickord, Wiro

(57) **Zusammenfassung**

Die Erfindung betrifft einen Bausatz zum Verkleiden und Verrohren von Sanitärräumen mit einer Mehrzahl von werkseitig vorgefertigten Wandelementen, wobei die Wandelemente eine Trägerplatte und eine mit der Trägerplatte verbundene Dekorschicht umfassen und wobei in mindestens einem Wandelement in der Trägerplatte Ausnehmungen und in den Ausnehmungen geführte Installationsleitungen für die Warm- und/oder Kaltwasserführung und/oder Installationsleitungen für ein Heizmodul und/oder Elektroleitungen vorgesehen sind, welche sich über einen Teil der Höhe des mindestens einen Wandelements erstrecken, und mit mindestens einer den Installationsleitungen und/oder den Elektroleitungen zugeordneten Funktionsstelle, welche als eine Anschlussstelle oder ein Steuerelement für einen Wasser- und/oder Stromverbraucher und/oder für das Heizmodul ausgebildet ist, wobei das Wandelement als ein wärmegedämmtes Wandelement ausgebildet ist.

## Beschreibung

Die Erfindung betrifft einen Bausatz zum Verkleiden und Verrohren von Sanitärräumen mit einer Mehrzahl von werkseitig vorgefertigten Wandelementen, wobei die Wandelemente eine Trägerplatte und eine mit der Trägerplatte verbundene Dekorschicht umfassen und wobei in mindestens einem Wandelement in der Trägerplatte Ausnehmungen und in den Ausnehmungen geführte Installationsleitungen für die Warm- und/oder Kaltwasserführung und/oder Installationsleitungen für ein Heizmodul und/oder Elektroleitungen als Installationsleitungen vorgesehen sind, welche sich über einen Teil der Höhe des mindestens einen Wandelements erstrecken, und mit mindestens einer den Installationsleitungen und/oder den Elektroleitungen zugeordneten Funktionsstelle, welche als eine Anschlussstelle oder ein Steuerelement für einen Wasser-und/oder Stromverbraucher und/oder für das Heizmodul ausgebildet ist.

Gattungsgemäße Bausätze zur Verkleidung und Verrohrung von Sanitärräumen sind aus den Patentschriften DE 196 39 770 C2 und DE 10 2004 030 712 B4 der Anmelderin bekannt. Die werksseitig vorgefertigten Wandelemente des Bausatzes machen eine kostengünstige und schnelle Modernisierung von Bädern möglich. Gleichzeitig können die individuellen Vorstellungen des Kunden bei der Renovierung berücksichtigt werden, da die Wandelemente werksseitig nach Kundenwunsch gefertigt beziehungsweise konfiguriert und entsprechend der Kundenvorgaben verschiedenste Einrichtungsobjekte, beispielsweise Toilettenschüsseln, Waschbecken, Badarmaturen, Heizkörper oder dergleichen, installiert werden können. Zunehmend ist jedoch festzustellen, dass der Wunsch des Kunden nach einem neuen Bad zeitlich zusammenfällt mit seinem Wunsch beziehungsweise der wirtschaftlichen Notwendigkeit einer zumindest teilweisen energetischen Sanierung der Immobilie.

Aufgabe der vorliegenden Erfindung ist es insofern, eine ganzheitliche energetische und funktionale Modernisierung der Sanitärräume zu erreichen. Hierbei ist auf eine gleichermaßen wirtschaftliche und den individuellen Kundenwünschen gerecht werdende Lösung abzustellen.

Zur Lösung der Aufgabe ist die Erfindung in Verbindung mit dem Oberbegriff des Patentanspruchs 1 dadurch gekennzeichnet, dass das Wandelement als ein wärmegedämmtes Wandelement ausgebildet ist.

Der besondere Vorteil der Erfindung besteht darin, dass immanent im Zuge der Badmodernisierung durch das Vorsehen von Dämmplatten eine Rauminnendämmung für die Sanitärräume realisiert wird. Die Rauminnendämmung ist unter funktionalen und wirtschaftlichen Aspekten gerade für Sanitärräume von großem Interesse, da die Temperatur im Bad häufig um einige Grad höher gewählt wird als in den anderen Wohnräumen. Insofern trägt die Dämmung des Sanitärraums im Zuge der Modernisierung unmittelbar zur Reduzierung des Energieverbrauchs bei.

Insbesondere kann die Dämmung gleichermaßen an allen Wandflächen des Sanitärraums ausgebildet sein. Hierbei ist es unbeachtlich, ob es sich um eine Außenwand oder um eine Innenwand handelt, welche den Sanitärraum von einem anderen Wohnraum trennt.

Nach einem bevorzugten Ausführungsbeispiel der Erfindung kann zur Realisierung eines wärmegedämmten Wandelements eine zumindest abschnittsweise geschlossene

Dämmschicht, insbesondere zwischen der Trägerplatte des Wandelements und der Dekorschicht oder auf einer der Dekorschicht abgewandten Rückseite der Trägerplatte, vorgesehen werden. Unter wirtschaftlichen Gesichtspunkten ist die Realisierung einer zumindest abschnittsweise geschlossenen Dämmschicht auf der ebene Flachseiten aufweisenden Trägerplatte vorteilhaft, da hier die Dämmschicht und die Trägerplatte vorzugsweise großflächig über geeignete Verbindungsmittel, beispielsweise Klebstoffe, verbunden werden. Die werksseitige, industrielle Fertigung derartiger Verbundplatten im großen Maßstab erlaubt eine Wirtschaftlichkeit, welche bei handwerklicher Ausführung der Arbeiten auf der Baustelle regelmäßig nicht erreicht werden kann.

Nach einer Weiterbildung der Erfindung weist das wärmegedämmte Wandelement einen Wärmedurchgangskoeffizienten von weniger als 15 W/m²K, bevorzugt von weniger als 7,5 W/m²K und besonders bevorzugt von weniger als 2,5 W/m²K auf. In dem entsprechenden Isolierbereich sind zum einen verschiedene, den heute gültigen Energieverordnungen Rechnung tragende Dämmwerkstoffe kostengünstig und in ausreichendem Maße verfügbar. Zum anderen lässt sich bei Realisierung der entsprechenden Dämmung eine Energieersparnis erzielen, welche die Badmodernisierung auch unter energetischen Gesichtspunkten sinnvoll erscheinen lässt. Insofern ergibt sich ein besonders günstiges Kosten-Nutzen-Verhältnis.

Nach einer Weiterbildung der Erfindung ist die Trägerplatte selbst als Dämmplatte ausgebildet. Vorteilhaft kann durch das Realisieren der Trägerplatte als Dämmplatte auf das Ausbilden einer Verbundplatte verzichtet beziehungsweise der Aufbau des Wandelements besonders einfach gestaltet werden. Die Trägerplatte weist beispielsweise den geforderten Wärmedurchgangskoeffizienten auf. Neben den fertigungsseitigen Vorteilen können darüber hinaus Gewichtsvorteile realisiert werden, wenn auf eine separate Dämmschicht verzichtet wird.

Nach einer Weiterbildung der Erfindung ist die Trägerplatte beispielsweise nach Art einer Hohlkammerplatte ausgebildet, wobei in der Trägerplatte eine Mehrzahl von langgestreckten, mantelseitig geschlossenen Ausnehmungen gebildet ist, die zur Aufnahme der Installationsleitungen für die Warm- und/oder Kaltwasserführung beziehungsweise die Elektroleitungen vorgesehen sind. Vorteilhaft hat sich gezeigt, dass insbesondere Hohlkammerplatten einen besonders günstigen Wärmedurchgangskoeffizienten aufweisen und zur Isolierung im Badbereich geeignet sind. Darüber hinaus besitzen Hohlkammerplatten ein geringes Gewicht, sodass die Handhabung der Platten werkseitig und auf der Baustelle vereinfacht wird. Weiter ist die Stabilität der Hohlkammerplatten vorteilhaft sowohl bei der werksseitigen Konfiguration der Wandelemente als auch beim Transport und der baustellenseitigen Montage derselben. Schließlich können die Hohlkammern zugleich als Ausnehmungen für die Installationsleitungen benutzt werden, wodurch sich der Aufwand für die Fertigung der Wandelemente nochmals reduziert.

Nach einer Weiterbildung der Erfindung können zur Realisierung der gedämmten Wandelemente lokal im Bereich der die Installationsleitungen aufnehmenden Ausnehmungen Dämmmaterialen vorgesehen sein. Beispielsweise kann eine Ausnehmung nach dem Einfügen der Installationsleitung mit elastischem Dämmmaterial, beispielsweise mit Dämmwolle, ausstaffiert werden. Ebenso ist es möglich, dass zum Dämmen der Längsausnehmungen streifenförmiges Dämmmaterial über eine offene Längsseite der nutförmigen Ausnehmungen gespannt wird. Jeweils kann mit wenig Dämmmaterial, welches gezielt an den infolge der Ausnehmung weniger gedämmten Stellen der Trägerplatte vorgesehen wird, eine insgesamt den Anforderungen genügende Dämmung des gesamten Wandelements realisiert werden. Die lokale Dämmung kann beispielsweise zusätzlich zu einer ohnehin vorgesehenen Dämmschicht ausgebildet werden.

Nach einer Weiterbildung der Erfindung kann das Wandelement als diffusionsdichtes Wandelement ausgebildet werden. Insbesondere kann die Diffusionsschicht diffusionsdicht ausgebildet sein. Vorteilhaft kann durch das Vorsehen der Diffusionsdichtigkeit einem Eintrag von Feuchtigkeit in die Wand entgegengewirkt und die Güte der energetischen Modernisierung der Sanitärräume weiter verbessert werden.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter.

Es zeigen:
- Figur 1: ein erstes Ausführungsbeispiel eines erfindungsgemäßen Wandelements im Querschnitt,
- Figur 2: ein zweites Ausführungsbeispiel des erfindungsgemäßen Wandelements und
- Figur 3: ein drittes Ausführungsbeispiel des erfindungsgemäßen Wandelements.

Ein erfindungsgemäßes Wandelement 1 nach Figur 1 umfasst eine Trägerplatte 2 mit einer durch eine Mehrzahl von Fliesen 3 gebildeten Dekorschicht 4 und einer Dämmschicht 5, welche auf einer der Dekorschicht 4 abgewandten Rückseite der Trägerplatte 2 flächig vorgesehen ist. In der Trägerplatte 2 ist eine längsgestreckte Ausnehmung 6 vorgesehen. In der langgestreckten Ausnehmung 6 ist eine Installationsleitung 7 vorgesehen, welche exemplarisch nach Art einer Elektroleitung 7 ausgeführt ist und der Kontaktierung einer lediglich schematisch dargestellten Funktionsstelle 8 dient. Die Funktionsstelle 8 kann beispielsweise als Lichtschaltelement, Steckdose oder dergleichen realisiert sein.

Das Wandelement 1 wird erfindungsgemäß werksseitig vorgefertigt. Hierbei wird in die Trägerplatte 2 die Längsausnehmung 6 eingebracht und die Installationsleitung 7 in der Ausnehmung 6 verlegt. Weiter werden werksseitig die Fliesen 3 zur Bildung der Dekorschicht 4 auf die Trägerplatte 2 aufgeklebt.

Die Dämmschicht 5 wird beispielsweise vor dem Zuschnitt der Trägerplatte 2 auf der Rückseite derselben flächig aufgebracht. Ebenso kann vorgesehen sein, dass die Trägerplatte 2 zunächst auf Maß geschnitten und anschließend die Dämmschicht 5 auf der Rückseite der Trägerplatte 2 festgelegt wird. Zum Festlegen der Dämmschicht 5 an der Trägerplatte 2 kann beispielsweise ein geeigneter Klebstoff zur Anwendung kommen. Nach einer alternativen Ausführungsform der Erfindung gemäß Figur 2 ist ein Wandelement 1 mit einer Trägerplatte 2 und einer auf der Trägerplatte 2 vorgesehenen Dekorschicht 4 vorgesehen. Die Trägerplatte 2 weist die Längsausnehmung 6 mit der Installationsleitung 7 auf. Zusätzlich ist im Bereich der Ausnehmung 6 eine lokale Dämmung ausgebildet, wobei die Ausnehmung 6 mit elastischem Dämmmaterial 9, z. B. mit Dämmwolle oder Isolierschaum, ausgefüllt wird.

Gleiche Bauteile und Bauteilfunktionen sind durch gleiche Bezugszeichen gekennzeichnet.

Die Trägerplatte 2 des Wandelements 1 ist hierbei selbst als Dämmträgerplatte 2 ausgebildet. Beispielsweise ist das Material der Trägerplatte 2 so gewählt, dass der Wärmedurchgangskoeffizient des Wandelements 1 unterhalb von 15 W/m²K liegt.

Das Dämmmaterial 9, welches in der Ausnehmung 6 vorgesehen ist und die Installationsleitung 7 zumindest abschnittsweise umgibt, kann beispielsweise zugleich der Festlegung der Installationsleitung 7 in der Ausnehmung 6 dienen. Beispielsweise kann die Installationsleitung 7 vor dem Einsetzen in die Ausnehmung 6 mantelseitig mit einem auf die Geometrie der Ausnehmung 6 zugeschnittenen, dämmenden Schalenkörper umgeben werden. Eine separate Festlegung der Installationsleitung 7 in der Ausnehmung 6 ist dann nicht zwingend vorzusehen. Beispielsweise kann als Dämmmaterial 9 aushärtender Bauschaum verwendet werden, welcher nach dem Aushärten die Installationsleitung 7 in der Ausnehmung 6 fixiert.

Nach einer alternativen, nicht dargestellten Ausführungsform der Erfindung kann zusätzlich zu dem lokalen Dämmmaterial 9 eine Dämmschicht 5, beispielsweise auf der Rückseite der Trägerplatte 2 oder zwischen der Trägerplatte 2 und der Dekorschicht 4, vorgesehen sein. Insofern muss beim Vorsehen einer lokalen Dämmung 9 nicht zwingend auf die Dämmschicht 5 verzichtet werden. Als lokale Dämmung kann beispielsweise auch ein Dämmstreifen vorgesehen werden, welcher im Bereich der Längsausnehmung 6 eine offene Längsseite derselben überzieht und schließt.

Nach einer alternativen Ausführungsform der Erfindung gemäß Figur 3 ist die Trägerplatte 2 des Wandelements 1 als Hohlkammerplatte 2 ausgebildet. Die Hohlkammerplatte 2 weist eine Mehrzahl von regelmäßig angeordneten, langgestreckten Ausnehmungen 6 auf, welche mantelseitig geschlossen nach Art von Hohlkammern 6 ausgebildet sind. Die Hohlkammerplatte 2 gewährleistet hierbei eine vorteilhafte Dämmung des Wandelements 1, wenn die Hohlkammern 6 selbst mit Luft gefüllt sind und isolierend wirken. Stirnseitig können die Hohlkammern 6 geschlossen oder offen ausgeführt sein. Darüber hinaus können die Hohlkammern 6 die Installationsleitung 7 aufnehmen. Es ergibt sich insofern ein hohes Maß an funktionaler Integration und ein zugleich in Leichtbauweise realisiertes Wandelement 1, welches die Handhabung vereinfacht, Stabilität bietet und inhärent dämmend wirkt.

Nach einer nicht dargestellten Ausführungsform der Erfindung kann die Hohlkammerplatte 2 eine Dämmschicht 5 tragen. Beispielsweise kann die Dämmschicht 5 zwischen der Hohlkammerplatte 2 und der Dekorschicht 4 vorgesehen sein. Ebenso kann vorgesehen sein, dass die Dämmschicht 5 auf einer der Dekorschicht 4 abgewandten Rückseite der Hohlkammerplatte 2 vorgesehen ist.

Beispielsweise kann die Trägerplatte 2 oder die geschlossene Dämmschicht 5 diffusionsdicht ausgebildet sein.

## Patentansprüche

1. Bausatz zum Verkleiden und Verrohren von Sanitärräumen mit einer Mehrzahl von werkseitig vorgefertigten Wandelementen (1), wobei die Wandelemente (1) eine Trägerplatte (2) und eine mit der Trägerplatte (2) verbundene Dekorschicht (4) umfassen und wobei in mindestens einem Wandelement (1) in der Trägerplatte (2) Ausnehmungen (6) und in den Ausnehmungen (6) geführte Installationsleitungen (7) für die Warm- und/oder Kaltwasserführung und/oder Installationsleitungen (7) für ein Heizmodul und/oder Elektroleitungen (7) vorgesehen sind, welche sich über einen Teil der Höhe des mindestens einen Wandelements (1) erstrecken, und mit mindestens einer den Installationsleitungen (7) und/oder den Elektroleitungen (7) zugeordneten Funktionsstelle (8), welche als eine Anschlussstelle oder ein Steuerelement für einen Wasser- und/oder Stromverbraucher und/oder für das Heizmodul ausgebildet ist, **dadurch gekennzeichnet, dass** das Wandelement (1) als ein wärmegedämmtes Wandelement (1) ausgebildet ist.

2. Bausatz nach Anspruch 1, **dadurch gekennzeichnet, dass** zwischen der Trägerplatte (2) und der Dekorschicht (4) und/oder auf einer der Dekorschicht (4) abgewandten Rückseite der Trägerplatte (2) zumindest abschnittsweise eine Dämmschicht (5) ausgebildet ist.

3. Bausatz nach Anspruch 1 oder 2, **dadurch gekennzeichnet, dass** die Dämmschicht (5) als eine geschlossene, die Installationsleitungen (7) und/oder die Elektroleitungen (7) überspannende Dämmschicht (5) ausgebildet ist.

4. Bausatz nach einem der Ansprüche 1 bis 3, **dadurch gekennzeichnet, dass** das Wandelement (1) einen Wärmedurchgangskoeffizienten von weniger als 15 W/m²K, bevorzugt von weniger als 7,5 W/m²K und besonders bevorzugt von weniger als 2,5 W/m²K aufweist.

5. Bausatz nach einem der Ansprüche 1 bis 4, **dadurch gekennzeichnet, dass** die Trägerplatte (2) als eine Dämmplatte ausgebildet ist.

6. Bausatz nach einem der Ansprüche 1 bis 5, **dadurch gekennzeichnet, dass** im Bereich der Installationsleitungen (7) für die Warm- und/oder Kaltwasserführung und/oder im Bereich der Elektroleitungen (7) eine lokale Dämmung vorgesehen ist.

7. Bausatz nach einem der Ansprüche 1 bis 6, **dadurch gekennzeichnet, dass** zur Ausbildung der lokalen Dämmung eine die Installationsleitungen (7) aufnehmende Ausnehmung (6) mit Dämmmaterial (9) gefüllt ist und/oder dass die Ausnehmung (6) als eine nutförmige Ausnehmung (6) vorgesehen ist mit einer offenen Längsseite, wobei die offene Längsseite mit der Ausnehmung (6) mit einem flächigen Dämmmaterial (9) überzogen ist.

8. Bausatz nach einem der Ansprüche 1 bis 7, **dadurch gekennzeichnet, dass** die Trägerplatte (2) nach Art einer Hohlkammerplatte (2) ausgebildet ist, wobei in der Trägerplatte (2) eine Mehrzahl von langgestreckten, mantelseitig geschlossenen Ausnehmungen (6) nach Art von Hohlkammern (6) ausgebildet ist und wobei die Installationsleitungen (7) für die Warm- und/oder Kaltwasserführung und/oder die Elektroleitungen (7) in den Hohlkammern (6) der Trägerplatte (2) geführt sind.

9. Bausatz nach einem der Ansprüche 1 bis 8, **dadurch gekennzeichnet, dass** das Wandelement (1) diffusionsdicht ausgebildet ist.
